# EUROPÄISCHE PATENTSCHRIFT

(11) **EP 3 821 758 B1**
(45) Veröffentlichungstag und Bekanntmachung des Hinweises auf die Patenterteilung: **13.12.2023**
(21) Anmeldenummer: 20203351.0
(22) Anmeldetag: 22.10.2020
(51) Int. Cl.: A47B 3/06, A47B 13/00, A47B 13/02

(54) **TISCH**
TABLE
TABLE

(30) Priorität: 12.11.2019 DE 102019217457
(43) Veröffentlichungstag der Anmeldung: 19.05.2021
(73) Patentinhaber: Wuchner, Andrea Caroline, 90419 Nürnberg (DE)
(72) Erfinder: Wuchner, Andrea Caroline, 90419 Nürnberg (DE)
(74) Vertreter: Rau, Schneck & Hübner Patentanwälte Rechtsanwälte PartGmbB

(56) Entgegenhaltungen:
- DE-A1-102006 017 314
- DE-U1-202005 018 476
- US-A1- 2018 344 027

## Beschreibung

Die vorliegende Patentanmeldung nimmt die Priorität der deutschen Patentanmeldung DE 10 2019 217 457.4 in Anspruch.

Die Erfindung betrifft einen Tisch. Ferner betrifft die Erfindung ein Set mit mindestens einem Tisch sowie ein Set aus mindestens zwei Tischen.

Ein derartiger Tisch ist bekannt aus der EP 0 888 735 B1. Die DE 296 15 610 U1 offenbart ein Tischsystem. Die DE 2020 14 398 U1 offenbart einen Beinträger für Möbel. Die US 2011/0316313 A1 offenbart einen Basis-Tragekörper für Möbel. Die DE 20 2008 013 558 U1 offenbart einen Tisch. Die DE 20 2012 102 539 U1 offenbart eine Befestigungseinrichtung für eine Tischplatte an einem Untergestell.

Die DE 20 2005 018 476 U1 offenbart einen zusammensteckbaren Tisch. Die DE 10 2006 017 314 A1 offenbart einen montierbaren und demontierbaren Tisch. Die US 2018/0 344 027 A1 offenbart eine magnetisch angebrachte, entfernbare Tischplatte.

Tische sind meist auf eine lokale Nutzung beschränkt. Der Transport eines Tisches ist meist nur mit größerem Aufwand und nicht durch eine einzige Person möglich. Zudem sind die Tischkomponenten oft nicht veränderbar. Nach dem Erwerb und der Platzierung eines Tisches, bleibt dieser an Ort und Stelle in seiner Funktion und seinem Design bestehen. Transportierbare und modular verwendbare Tische sind von ihrer Ausführung her meist auf die funktionelle Anwendung begrenzt. Die Materialien, die Haptik und das Design zielen hauptsächlich auf die praktische Verwendung ab.

Es ist eine Aufgabe der vorliegenden Erfindung, einen Tisch derart weiterzubilden, dass er flexibel gestalt- und einsetzbar ist.

Diese Aufgabe ist erfindungsgemäß gelöst durch einen Tisch mit den im Anspruch 1 angegebenen Merkmalen.

Eine Verbindungsfunktion übernimmt beim erfindungsgemäßen Tisch in der Hauptsache ein zu der Tischplatte und den Tischbeinen separater Verbindungskörper. Hierdurch werden die Design-Freiheiten bei der Gestaltung einerseits der Tischplatte und andererseits der Tischbeine stark vergrößert, da auf eine direkte Verbindungsfunktion zwischen der Tischplatte und den Tischbeinen weniger Rücksicht genommen werden muss. Der Verbindungskörper hat eine scheibenförmige Grundform. Ein derartiger Tisch ermöglicht eine bedarfsorientierte, ortsungebundene und designvariable Nutzung. Tischkomponenten können aufgrund der lösbaren Verbindung des Verbindungskörpers einerseits mit der Tischplatte und andererseits mit den Tischbeinen austauschbar gestaltet sein und können aufbereitet, erneuert, ergänzt und personalisiert werden. Insbesondere eine werkzeuglose Montage des Tisches ist möglich.

Hitze- und Erosionsbeständige Spezialausführungen sind durch eine Lackierung der Oberflächen möglich und garantieren eine langjährige Nutzung ohne Abnutzungserscheinungen im Außenbereich, beispielsweise bei salzhaltiger Luft eine Verwendung im Yacht- und Bootsbereich. Eine nachhaltige und ressourcenschonende Verwendung des Tisches ist dadurch ermöglicht, dass die Einzelkomponenten aufbereitet, ersetzt und erneuert werden können. In unterschiedlichen Tischbein-Höhen lässt sich der Tisch in seiner Funktion anpassen und variabel als Büro- und Wohnzimmertisch sowie als Club- und Beistelltisch nutzen. Mit Stoff-Auflagen auf der Oberfläche versehen, kann er grundsätzlich auch als Sitz- und Liegegelegenheit verwendet werden (zwei verbundene Tische ergeben eine größere Sitz- bzw. Liegefläche).

Die Tischplatte ist magnetisch mit dem Verbindungskörper verbunden. Eine derartige magnetische Verbindung ermöglicht weitere Design-Freiheitsgrade. Die Tischbeine können magnetisch mit dem Verbindungskörper verbunden sein, was insbesondere zur Sicherung der Tischbeine am Verbindungskörper genutzt werden kann. Insbesondere eine werkzeuglose Montage der Tischbeine am Verbindungskörper ist möglich.

Der Verbindungskörper des Tischs weist Steckführen auf, wobei in jeweils eine Steckführung ein Tischbein-Endabschnitt eingesteckt ist. Derartige Steckführungen ermöglichen eine einfach fertigbare und dennoch stabile sowie lösbare ausführbare Verbindungstechnik. Ein derartiger Tisch kann eine Vielzahl an Funktionen und Einsatzmöglichkeiten abdecken. Eine Führungsrichtung der Steckführungen kann parallel zu einer Plattenebene der Tischplatte verlaufen. Dies ermöglicht es, den Tisch mit einer großen lichten Höhe unter der Tischplatte zu realisieren, was eine Beinfreiheit unter dem Tisch vorteilhaft groß macht.

Die Tischbeine können einen im Wesentlichen horizontal sowie einen im Wesentlichen vertikal verlaufenden Beinabschnitt aufweisen. Zwischen diesen beiden Beinabschnitten kann das jeweilige Tischbein über eine kantenlose Biegung übergehen.

Eine Tischbein- und Führungsprofilierung kann als V-, als U-, als T- oder auch als X-Profilierung ausgeführt sein.

Eine Halterung, insbesondere der Tischbeine, über die Steckführung kann magnetisch fixiert sein. Alternativ oder zusätzlich können die Tischbeine an der Tischplatte magnetisch fixiert sein. Hierzu kann die Tischplatte in Bereichen, in denen die Tischbeine an der Tischplatte anliegen, mit mindestens einem Magneten ausgerüstet sein. Die magnetische Fixierung der Tischbeine an der Tischplatte kann so stark sein, dass die Tischplatte, soweit die Fixierung über alle Tischbeine stattfindet, nicht ohne weiteres von den Tischbeinen gelöst werden kann. Die Fixierung kann so sein, dass das Lösen eines einzelnen Tischbeines vom Verbindungskörper und/oder von der Tischplatte, beispielsweise durch Herausziehen des jeweiligen Tischbein-Endabschnitts aus der zugeordneten Steckführung des Verbindungskörpers, ohne weiteres möglich ist.

Ein Verbindungs-Plattenabschnitt nach Anspruch 4 ermöglicht eine modulare Gestaltung des Tisches. Der Verbindungs-Plattenabschnitt kann von einer Tisch-Sichtseite her als Teil der Tischplatte sichtbar sein. Dies kann als Gestaltungselement genutzt werden. Eine Verbindung der Tischplatte mit dem Verbindungskörper über den Verbindungs-Plattenabschnitt erfolgt magnetisch und kann, soweit dies erforderlich ist, zusätzlich durch Verschraubung erfolgen.

Eine Bund/Stufen-Konfiguration nach Anspruch 5 ermöglicht eine gute Aufnahme einer Gegenkraft bei der Halterung der Tischplatte am Verbindungskörper. Der Verbindungs-Plattenabschnitt kann bündig in die Tischplattenaufnahme eingesetzt sein, so dass er insbesondere nicht über die sonstige Tischplatte übersteht. Die Tischplatte kann also auch im Bereich des Verbindungs-Plattenabschnitts plan und praktisch fugenfrei gestaltet sein.

Führungsnuten nach Anspruch 6 führen zu einer vorteilhaften Fixierung der Tischplatte. Im Bereich des Verbindungskörpers kann insbesondere eine Steckführung so gestaltet sein, dass die fixierenden Kantenbereiche der Tischbeine auch im Bereich des Verbindungskörpers freibleiben und wirken.

Eine Tragetasche als Bestandteil eines Sets nach Anspruch 7 kann dem Transport und der Aufbewahrung von Tischkomponenten dienen und kann den Tisch vor Schäden schützen. Die Tragetasche kann als Versandtasche, als Reisetasche oder auch als für weitere Zwecke verwendbare Multifunktionstasche genutzt werden. Die Tragetasche kann eine Innenaufteilung zur Aufbewahrung der Einzelkomponenten aufweisen. Eine derartige Innenaufteilung kann entfernbar gestaltet sein und kann austauschbar mit einer weiteren Innenaufteilungs-Variante gestaltet sein. Die Tragetasche kann auch weitere Tischkomponenten aufnehmen.

Die Vorteile eines Sets nach Anspruch 8 entsprechen denen, die vorstehend und in Bezugnahme auf den Tisch und das Set mit der Tragetasche bereits erläutert wurden. Das Set nach Anspruch 8 kann mit demjenigen nach Anspruch 7 kombinierbar gestaltet sein.

Durch das Zusammenführen mehrerer erfindungsgemäßer Tische zu Tischformationen ergeben sich weitere Nutzungsmöglichkeiten für das Set, beispielsweise im Gaststätten- oder Seminarbetrieb.

Fußverbindungskörper nach Anspruch 9 erlauben eine Fixierung benachbarter Tische. Die Fußverbindungskörper können nach Art eines Fuß-Stecksystems gebildet sein.

Ausführungsbeispiele der Erfindung werden nachfolgend anhand der Zeichnung näher erläutert. In dieser zeigen:
- Fig. 1: perspektivisch einen Tisch mit einer runden Tischplatte, vier Tischbeinen sowie einen diese lösbar miteinander verbindenden, separaten Verbindungskörper;
- Fig. 2: eine Aufsicht auf den Tisch nach Fig. 1;
- Fig. 3: eine Seitenansicht aus Richtung III in Fig. 2;
- Fig. 4: aus einer der Fig. 3 entsprechenden Richtung den Tisch mit nur einem Tischbein, das mit dem Verbindungskörper verbunden ist;
- Fig. 5: in einer zu Fig. 4 ähnlichen Ansicht einen Längsschnitt durch den Verbindungskörper und einen zur sonstigen Tischplatte separaten Verbindungs-Plattenabschnitt, über den die Tischplatte mit dem Verbindungskörper verbunden ist;
- Fig. 6: eine Unteransicht des Verbindungskörpers und des Verbindungs-Plattenabschnitts aus Richtung VI in Fig. 5;
- Fig. 7: in einer zur Fig. 5 ähnlichen Darstellung eine weitere Ausführung einer Verbindung der Tischplatte mit dem Verbindungskörper über einen Verbindungs-Plattenabschnitt, der als Schraube ausgeführt ist;
- Fig. 8: eine Unteransicht des Verbindungskörpers und des Verbindungs-Plattenabschnitts aus Richtung VIII in Fig. 7;
- Fig. 9: in einer zur Fig. 1 ähnlichen Perspektivdarstellung den Verbindungskörper mit den hiermit verbundenen vier Tischbeinen;
- Fig. 10: in einer zur Fig. 1 ähnlichen Darstellung eine weitere Ausführung eines Tisches mit einer quadratischen Tischplatte;
- Fig. 11: in einer zu Fig. 2 ähnlichen Darstellung den Tisch nach Fig. 10;
- Fig. 12: eine Unteransicht der Tischplatte der Ausführung aus den Figuren 1 und 2;
- Fig. 13: eine Unteransicht der Tischplatte der Ausführung aus den Figuren 10 und 11;
- Fig. 14: ein Steckelement für einen bodenseitigen Tischbein-Endabschnitt, welches auch als Fußerhöhung nutzbar ist;
- Fig. 15: einen Fußverbindungskörper, in den Tischbeine verschiedener, benachbarter Tische nach Art der Ausführungen nach den Fig. 1 bis 13 eingesteckt werden können;
- Fig. 16: in einer zu Figur 9 ähnlichen Perspektivdarstellung eine weitere Ausführung des Verbindungskörpers mit den hiermit verbundenen vier Tischbeinen;
- Fig. 17: in einer zu Figur 12 ähnlichen Unteransicht eine Tischplatte, passend zur Baugruppe nach Figur 16; und
- Fig. 18: in einer zu Figur 13 ähnlichen Ansicht eine weitere Ausführung einer Tischplatte, passend zur Baugruppe nach Figur 16.

Fig. 1 zeigt einen Tisch 1 mit runder Tischplatte 2 und insgesamt vier Tischbeinen 3 bis 6 (vgl. Fig. 2), von denen in der Fig. 1 nur drei Tischbeine 3 bis 5 sichtbar sind. Der Tisch 1 hat weiterhin einen separaten Verbindungskörper 7 (vgl. Fig. 3), mit dem die Tischplatte 2 und die Tischbeine 3 bis 6 lösbar verbunden sind.

Die Tischplatte 2 kann aus Holz, aus Kunststoff oder einem anderen dafür geeigneten Material gefertigt sein. Eine Variante der Tischplatte 2 bzw. 22 kann aus recycelten PET-Flaschen gefertigt sein.

Die Tischbeine 3 bis 6 können aus Carbon, aus Holz, aus Kunststoff oder einem anderen dafür geeigneten Material hergestellt sein.

Die Tischbeine 3 bis 6 sind als gebogene V-Profile ausgeführt, wobei ein Vertikalabschnitt des jeweiligen Tischbeins 3 bis 6 in einen Horizontalabschnitt knickfrei übergeht. Alternativ können die Tischbeine 3 bis 6 auch mehrteilig ausgeführt sein.

Eine Länge, insbesondere der Vertikalabschnitte der Tischbeine 3 bis 6, kann je nach Ausführung des Tisches 1 verschieden groß sein. So ist beispielsweise auch eine Ausführung als Couch- oder Clubtisch mit Tischbeinen mit kürzerem Vertikalabschnitt möglich.

Details der Verbindung der Tischplatte 2 mit den Tischbeinen 3 bis 6 über den Verbindungskörper 7 ergeben sich aus den Fig. 4 bis 9. Der Verbindungskörper 7 hat eine scheibenförmige Grundform. Eine Scheibendicke SD ist dabei etwa so groß wie eine lichte Weite LW von Endabschnitten 8 der Tischbeine 3 bis 6, die in dem Verbindungskörper 7 eingesteckt sind. Obere Kantenbereiche der eingesteckten Tischbeine 3 bis 6 stehen zur Tischplatte 2 hin nach oben über den Verbindungskörper 7 über, was nachfolgend noch erläutert wird.

Ein Außendurchmesser AD des Verbindungskörpers 7 liegt im Bereich zwischen einem Viertel und einem Achtel eines Durchmessers PD der Tischplatte (vgl. zum Beispiel Fig. 3).

Der Verbindungskörper 7 kann aus Metall, beispielsweise aus Aluminium, gefertigt sein.

Der Verbindungskörper 7 hat Steckführungen 9 (vgl. Fig.4), wobei in jeweils eine der Steckführungen 9 einer der Tischbein-Endabschnitte 8 eingesteckt ist. Die Endabschnitte 8 und/oder die Steckführungen 9 können zusätzlich magnetisch zur Fixierung der Tischbeine 3 bis 6 am Verbindungkörper 7 ausgeführt sein.

Die Tischbeine 3 bis 6 und insbesondere deren Endabschnitte 8 sind mit einer Tischbein-Profilierung ausgeführt. Hierbei handelt es sich beim dargestellten Ausführungsbeispiel um eine V-Profilierung.

Eine Führungsprofilierung der Steckführungen 9 des Verbindungskörpers 7 ist komplementär zu dieser V-Profilierung der Tischbeine 3 bis 6 ebenfalls als V-Profilierung ausgeführt, wie insbesondere die Fig. 4 zeigt. Schenkel 10, 11 dieser V-Profilierung 9 haben einen Winkel zueinander, der 90° betragen kann oder auch etwas größer sein kann als 90°, so dass eine stumpfe V-Profilierung daraus resultiert. Der Winkel zwischen den Schenkeln 10, 11 der V-Profilierung kann beispielsweise im Bereich zwischen 90° und 110°, beispielsweise bei 95° oder 100°, liegen.

Der Tisch 1 hat einen zur sonstigen Tischplatte 2 separaten Verbindungs-Plattenabschnitt 12 (vgl. insbesondere Fig. 5). Letzterer ist zur Verbindung der Tischplatte 2 mit dem Verbindungskörper 7 in einer Tischplattenaufnahme 13 untergebracht. Der Verbindungs-Plattenabschnitt 12 hat einen radial überstehenden Bund 14, der in eine hierzu komplementär ausgeführte radiale Stufe 15 der Tischplattenaufnahme 13 eingesetzt ist. Der Bund 14 und hierzu komplementär die Stufe 15 können eine konisch zulaufende Mantelwand aufweisen.

Bei der Verbindungsvariante nach den Fig. 5 und 6 ist der Verbindungs-Plattenabschnitt 12 magnetisch mit einem Gegen-Magnetabschnitt 16 des Verbindungskörpers 7 verbunden. Alternativ oder zusätzlich kann, entsprechend der Ausführungsvariante nach den Fig. 7 und 8, der Verbindungs-Plattenabschnitt 12 als Schraube ausgeführt sein, die in ein hierzu komplementäres Innengewinde 17 im Verbindungskörper 7 eingeschraubt ist. Ein an einer Unterseite der Schraubenvariante des Verbindungs-Plattenabschnitts 12 angeformter Angriffssteg 18 kann zum Angriff eines Schraubwerkzeugs zum Einschrauben dieser Variante des Verbindungs-Plattenabschnitts 12 dienen. Auch ein werkzeugloses Einschrauben oder Lösen des Verbindungs-Plattenabschnitts ist möglich. Hierzu kann der Verbindungs-Plattenabschnitt als manuell betätigbare Schraube gestaltet sein.

Sowohl bei der magnetischen Halterung als auch bei der Verschraubung überträgt der Bund 14 über die Stufe 15 eine Haltekraft vom Verbindungskörper 7 auf die Tischplatte 2.

Die Unteransicht der Tischplatte 2 nach Fig. 12 zeigt, dass diese an ihrer den Tischbeinen 3 bis 6 zugewandten Seite Führungsnuten 19 aufweist, in die wiederum der Tischplatte 2 zugewandte Kantenbereiche 20 der Tischbeine 3 bis 6 zur Fixierung der Tischplatte 2 eingreifen. Die V-Profilierung der Steckführung 9 ist so gestaltet, dass sie in einen der Tischplatte 2 zugewandten Deckel 21 des Verbindungskörpers 7 ausmündet. Hierdurch ergibt sich, dass die Kantenbereiche 20, auch der Endabschnitte 8 der Tischbeine 3 bis 6, dort, wo diese in den Verbindungskörper eingesteckt sind, über den Deckel 21 überstehen und damit freibleiben, so dass eine durchgehende Fixierung der Kantenbereiche 20 mit den Führungsnuten 19 der Tischplatte 2 auch im Bereich des Verbindungskörpers 7 gegeben ist.

Fig. 10 und 11 zeigen eine weitere Ausführung eines entsprechenden Tisches, bei dem im Unterschied zur Ausführung nach den Fig. 1 und 2 eine Tischplatte 22 quadratisch ausgeführt ist. Ein typischer Durchmesser einer derartigen Tischplatte 22 entsprechend dem Durchmesser PD der Ausführung nach Fig. 3 kann dabei als Mittelwert zwischen einer diagonalen und einer Quadratseite der Tischplatte 22 verstanden werden. Ein Verbindungsaufbau bzw. Unterbau des Tisches 1 nach den Fig. 10 und 11 entspricht dem, was vorstehend in Zusammenhang mit den Fig. 1 bis 9 bereits erläutert wurde.

Den Aufsichten nach den Fig. 2 und 11 ist zu entnehmen, dass die Tischbeine 3 bis 6 seitlich über die Silhouette der Tischplatte 2 bzw. 22 überstehen. Dies ermöglicht es, durch Einsatz von Fußverbindungskörpern 23 (vgl. Fig. 15), in die bodenseitige Endabschnitte 24 der Tischbeine 3 bis 6 eingesteckt werden können, benachbarte Tische 1 zu Tisch-Set-Konfigurationen zusammen zu stellen und zu fixieren. Für derartige Set-Konfigurationen eignen sich besonders Tische mit den quadratischen Tischplatten 22 oder auch Tische mit nicht dargestellten rechteckigen Tischplatten, die ansonsten den Ausführungen nach den Fig. 1 bis 13 entsprechen.

Alternativ können die bodenseitigen Endabschnitte 24 der Tischbeine 3 bis 6 mit Steckelementen 25 versehen sein. Der Fußverbindungskörper 23 nach Fig. 15 sowie das Steckelement 25 nach Fig. 14 haben wiederum jeweils eine V-Profilierung nach Art derjenigen der Steckführung 9 des Verbindungskörpers 7.

Zu einem Set zu dem mindestens ein Tisch nach Art der Ausführung aus den Fig. 1 bis 15 gehört, kann weiterhin eine Tragetasche zur Unterbringung der Tischplatte 2 bzw. 22, der Tischbeine 3 bis 6 und des Verbindungskörpers 7 sowie des Verbindungs-Plattenabschnitts 12 gehören. Auch weitere Komponenten, beispielsweise Fußverbindungskörper nach Art des Fußverbindungskörpers 23 nach Fig. 15 sowie Steckelemente nach Art des Steckelements 25 nach Fig. 14, können zu einem derartigen Set gehören. Die Tasche kann aus gewebtem Kunststoffmaterial gefertigt sein.

Der Fußverbindungskörper 23 und/oder das Steckelement 25 können zumindest bodenseitig aus rutschfestem, beispielsweise gummiertem, Material gefertigt sein.

Eine Innenaufteilung einer solchen Tragetasche kann mehrere Schaumstoffeinlagen aufweisen, welche herausnehmbar gestaltet sein können. Die Komponenten des Sets können in entsprechende Aussparungen eingebettet sein. Die Schaumstoffeinlagen können so gestaltet sein, dass sie durch eine Taschenöffnung zum Herausnehmen und Einführen der Tischkomponenten herausnehmbar bzw. einführbar sind.

Anhand der Figuren 16 und 17 wird nachfolgend eine weitere Ausführung eines Tischs beschrieben. Komponenten und Funktionen, die denjenigen entsprechen, die vorstehend unter Bezugnahme auf die Figuren 1 bis 15 bereits erläutert wurden, tragen die gleichen Bezugsziffern und werden nicht nochmals im Einzelnen diskutiert.

Ein Verbindungskörper 26, dessen Funktion grundsätzlich mit derjenigen des Verbindungskörpers 7 der Ausführungen nach den Figuren 1 bis 15 entspricht, hat einen abgesehen von der Tischplattenaufnahme 13 durchgehenden Deckel 21. Im Vergleich zum Verbindungskörper 7 fehlen beim Verbindungskörper 26 Nuten, die beim Verbindungskörper 7 aufgrund der ausmündenden V-Profilierung der Steckführung 9 resultieren. Im Vergleich zu einer lichten Höhe der Kantenbereiche 20 ist der Deckel 21 des Verbindungskörpers 26 erhöht und steht dadurch über, was in der Figur 16 lediglich angedeutet ist. Die Kantenbereiche 20 werden im Bereich der freien, dem Verbindungskörper 26 zugewandten Enden der Tischbeine 3 bis 6 also vollständig in den Verbindungskörper 26 eingesteckt.

Figur 17 zeigt eine Ausführung einer runden Tischplatte 27, die anstelle der Tischplatte 2 mit dem Verbindungskörper 26 und den Tischbeinen 3 bis 6 nach Figur 16 zu einem runden Tisch montiert werden kann. Zentral um die Tischplattenaufnahme 13 herum hat die Tischplatte 17 als Vertiefung eine runde Verbindungskörper-Aufnahme 28 zur Aufnahme eines in der Höhe über die Kantenbereiche 20 der Tischbeine 3 bis 6 überstehenden Abschnitts des Verbindungskörpers 26. Dieser Überstand kann beispielsweise 0,5 cm (5 mm) betragen und kann, je nach Ausführung, zwischen 1 mm und 20 mm liegen. Im Bereich der Verbindungskörper-Aufnahme 28 hat die Tischplatte 27 eine geringere Stärke als im sonstigen Bereich radial um die Verbindungskörper-Aufnahme 28 herum. Eine Tiefe der Verbindungskörper-Aufnahme 28 korrespondiert mit dem Höhen-Überstand des Verbindungskörpers 26 über die Kantenbereiche 20. Im Bereich der Verbindungskörper-Aufnahme 28 liegen die Führungsnuten 19 nicht vor.

Figur 18 zeigt eine anstelle der runden Tischplatte 27 quadratische Tischplatte 29, die ebenfalls zusammen mit dem Verbindungskörper 26 und den Tischbeinen 3 bis 6 nach Figur 16 zu einem dann quadratischen Tisch zusammengesetzt werden kann. Die Tischplatte 29 hat wiederum eine Verbindungskörper-Aufnahme 28 entsprechend dem, was vorstehend in Zusammenhang mit den Figuren 16 und 17 erläutert wurde.

Die Tischbeine 3 bis 6 können mit der Tischplatte, zum Beispiel der Tischplatte 27 der Ausführung nach Figur 17, zusätzlich magnetisch fixiert sein. Hierzu ist in den Führungsnuten 19 mit diesen jeweils fluchtend im radialen Endbereich jeweils ein Magnet 30 eingelassen. Die Tischbeine 3 bis 6 sind bei dieser Ausführung aus magnetischem Material. Sobald die Tischbeine 3 bis 6 in den Verbindungskörper 26 über die jeweilige Steckführung 9 eingesteckt sind und in den Führungsnuten 19 der Tischplatte 27 zu liegen kommen, sind die Kantenbereiche 20 der Tischbeine 3 bis 6 dort, wo sie an dem Magneten 30 anliegen, magnetisch an der Tischplatte 27 fixiert.

Diese Magnetkraft über die Magnete 30 auf die Tischbeine 3 bis 6 verleiht dem Tisch zusätzliche Stabilität.

Eine magnetische Haltekraft zwischen den Magneten 30 und den Kantenbereichen 20 der Tischbeine 3 bis 6 sowie eine Magnetkraft zur Verbindung des Verbindungs-Plattenabschnitts 12 mit dem Gegen-Magnetabschnitt 16 des Verbindungskörpers 26 kann so groß sein, dass die Tischplatte 27 bei montiertem Untergestell nicht von den Tischbeinen 3 bis 6 abgehoben werden kann. Zur Demontage des Tischs müssen dann die Tischbeine 3 bis 6 einzeln aus den Steckführungen 9 des Verbindungskörpers 26 gezogen werden.

## Patentansprüche

1. Tisch (1)
- mit einer Tischplatte (2; 22),
- mit mehreren Tischbeinen (3-6), und
- mit genau einem separaten Verbindungskörper (7), mit dem die Tischplatte (2; 22) und die Tischbeine (3-6) lösbar verbunden sind,
- wobei die Tischplatte (2; 22) magnetisch mit dem Verbindungskörper (7) verbunden ist,
- wobei der Verbindungskörper (7) Steckführungen (9) aufweist, wobei in jeweils eine Steckführung (9) ein Tischbein-Endabschnitt (8) eingesteckt ist,
- wobei der Tischbein-Endabschnitt (8) mit einer Tischbein-Profilierung ausgeführt ist, wobei die Steckführung (9) mit einer Führungsprofilierung ausgeführt ist, die zur Tischbein-Profilierung komplementär ist,
**dadurch gekennzeichnet, dass**
der Verbindungskörper (7) eine scheibenförmige Grundform hat.

2. Tisch nach Anspruch 1, **dadurch gekennzeichnet, dass** eine Führungsrichtung der Steckführungen (9) parallel zu einer Plattenebene der Tischplatte (2; 22) verläuft.

3. Tisch nach Anspruch 1 oder 2, **dadurch gekennzeichnet, dass** eine Halterung des jeweiligen Tischbein-Endabschnitts (8) über die zugeordnete Steckführung (9) des Verbindungskörpers (7) magnetisch fixiert ist.

4. Tisch nach einem der Ansprüche 1 bis 3, **gekennzeichnet durch** einen zur sonstigen Tischplatte (2; 22) separaten Verbindungs-Plattenabschnitt (12), der in einer Tischplattenaufnahme (13) untergebracht ist, zur Verbindung der Tischplatte (2; 22) mit dem Verbindungskörper.

5. Tisch nach Anspruch 4, **dadurch gekennzeichnet, dass** der Verbindungs-Plattenabschnitt (12) einen radial überstehenden Bund (14) aufweist, der in eine hierzu komplementär ausgeführte radiale Stufe (15) der Tischplattenaufnahme (13) eingesetzt ist.

6. Tisch nach einem der Ansprüche 1 bis 5, **dadurch gekennzeichnet, dass** die Tischplatte (2; 22) an ihrer den Tischbeinen (3-6) zugewandten Seite Führungsnuten (19) aufweist, in die Kantenbereiche (20) der Tischbeine (3 - 6) zur Fixierung eingreifen.

7. Set mit mindestens einem Tisch nach einem der Ansprüche 1 bis 6 und mit einer Tragetasche zur Unterbringung der Tischplatte, der Tischbeine und des Verbindungskörpers.

8. Set aus mindestens zwei Tischen nach einem der Ansprüche 1 bis 6.

9. Set nach Anspruch 8, **gekennzeichnet durch** mindestens einen Fußverbindungskörper (23), in den Tischbeine (3-6) verschiedener, benachbarter Tische des Sets eingesteckt werden können.

## Claims

1. Table (1)
- with a table top (2; 22),
- with several table legs (3 - 6), and
- with exactly one separate connecting body (7) to which the table top (2; 22) and the table legs (3 - 6) are detachably connected,
- wherein the table top (2; 22) is magnetically connected to the connecting body (7),
- wherein the connecting body (7) has plug-in guides (9), wherein in each case a table leg end portion (8) is inserted into a plug-in guide (9),
- wherein the table leg end portion (8) is designed with a table leg profiling, wherein the plug-in guide (9) is designed with a guide profiling which is complementary to the table leg profiling,
**characterized in that**
the connecting body (7) has a basic disc-shaped form.

2. Table according to claim 1, **characterized in that** a guiding direction of the plug-in guides (9) runs parallel to a top plane of the table top (2; 22).

3. Table according to claim 1 or 2, **characterized in that** a holder of the respective table leg end portion (8) is magnetically fixed via the associated plug-in guide (9) of the connecting body (7).

4. Table according to any one of claims 1 to 3, **characterized by** a connecting table top portion (12) separate from the remaining table top (2; 22) and housed in a table top receptacle (13) for connecting the table top (2; 22) to the connecting body.

5. Table according to claim 4, **characterized in that** the connecting table top portion (12) has a radially projecting collar (14) which is inserted into a complementary radial step (15) of the table top receptacle (13).

6. Table according to any one of the claims 1 to 5, **characterized in that** the table top (2; 22) has guide grooves (19) on its side facing the table legs (3 - 6), in which guide grooves edge regions (20) of the table legs (3 - 6) engage for fixing.

7. Set comprising at least one table according to any of claims 1 to 6 and comprising a carrying bag for accommodating the table top, the table legs and the connecting body.

8. Set of at least two tables according to any of claims 1 to 6.

9. Set according to claim 8, **characterized by** at least one foot connecting body (23) into which table legs (3 - 6) of different, adjacent tables of the set can be inserted.

## Revendications

1. Table (1)
- avec un plateau de table (2 ; 22),
- avec plusieurs pieds de table (3 - 6), et
- avec exactement un corps de liaison (7) séparé, avec lequel le plateau de table (2 ; 22) et les pieds de table (3 - 6) sont reliés de manière amovible,
- dans lequel le plateau de table (2 ; 22) est relié magnétiquement au corps de liaison (7),
- dans lequel le corps de liaison (7) présente des guides d'enfichage (9), une section d'extrémité de pied de table (8) chacune étant enfichée dans un guide enfichable (9),
- dans lequel la section d'extrémité de pied de table (8) est réalisée avec un profil de pied de table, le guide enfichable (9) étant réalisé avec un profil de guidage qui est complémentaire au profil de pied de table,
**caractérisée en ce que**
le corps de liaison (7) a une forme de base en forme de disque.

2. Table selon la revendication 1, **caractérisée en ce qu'**une direction de guidage des guides enfichables (9) s'étend parallèlement à un plan de plateau du plateau de table (2 ; 22).

3. Table selon la revendication 1 ou 2, **caractérisée en ce qu'**une fixation de la section d'extrémité de pied de table (8) respective est fixée magnétiquement par l'intermédiaire du guide enfichable (9) associé du corps de liaison (7).

4. Table selon l'une quelconque des revendications 1 à 3, **caractérisée par** une section de liaison de plateau (12) séparée du reste du plateau de table (2 ; 22), qui est logée dans un logement de plateau de table (13), pour la liaison du plateau de table (2 ; 22) avec le corps de liaison.

5. Table selon la revendication 4, **caractérisée en ce que** la section de plaque de liaison (12) présente un épaulement (14) dépassant radialement, qui est inséré dans un gradin radial (15) du logement de plateau de table (13) réalisé de manière complémentaire à celui-ci.

6. Table selon l'une quelconque des revendications 1 à 5, **caractérisée en ce que** le plateau de table (2 ; 22) présente, sur son côté tourné vers les pieds de table (3 - 6), des rainures de guidage (19) dans lesquelles s'engagent des zones de bord (20) des pieds de table (3 - 6) pour la fixation.

7. Ensemble comprenant au moins une table selon l'une quelconque des revendications 1 à 6 et comprenant un sac de transport pour loger le plateau de table, les pieds de table et le corps de liaison.

8. Ensemble d'au moins deux tables selon l'une quelconque des revendications 1 à 6.

9. Ensemble selon la revendication 8, **caractérisé par** au moins un corps de liaison de pied (23) dans lequel peuvent être enfichés des pieds de table (3 - 6) de différentes tables voisines de l'ensemble.
